# EUROPÄISCHE PATENTANMELDUNG

(11) **EP 2 698 491 A1**
(43) Veröffentlichungstag der Anmeldung: **19.02.2014**
(21) Anmeldenummer: 13162945.3
(22) Anmeldetag: 09.04.2013
(51) Int. Cl.: E05C 17/20

(54) **Türfeststeller für Kraftfahrzeuge**

(71) Anmelder: Metalsa Automotive GmbH, 51702 Bergneustadt (DE)
(72) Erfinder: Holzrichter, David, 51647 Gummersbach (DE); Krumbiegel, Ulrich, 09661 Striegistal OT Böhrigen (DE)
(74) Vertreter: Kalkoff & Partner

(57) **Zusammenfassung**

Die Erfindung betrifft einen Türsfeststeller für Kraftfahrzeuge mit einer Türhaltestange 2 einem Haltergehäuse 3 mit einer Durchtrittsöffnung 10 für die Türhaltestange 2 und einer in dem Haltegehäuse 3 angeordneten und mit der Türhaltestange 2 in Werkverbindung befindlichen Klemmeinheit 11. Um einen einfachen und kostengünstig herzustellenden Türfeststeller bereitzustellen, der eine zuverlässige Feststellmöglichkeit einer mit dem Türfeststeller verbundenen Tür ermöglicht, ist vorgesehen, dass an einer von einer Klemmfläche 12 der Klemmeinheit 11 beabstandeten Oberfläche 18 eines Türhaltestangengrundkörpers 15 ein Klemmkörper 13 mit einer Kontaktfläche 14 angeordnet ist, die mit der Klemmfläche 12 in Eingriff bringbar ist.

## Beschreibung

Die Erfindung betrifft einen Türfeststeller für Kraftfahrzeuge, mit
- einer Türhaltestange,
- einem Haltergehäuse mit einer Durchtrittsöffnung für die Türhaltestange und
- einer in dem Haltergehäuse angeordneten und mit der Türhaltestange in Wirkverbindung befindlichen Halteeinheit.

Türfeststeller der eingangs genannten Art sind in vielfältigen Ausgestaltungen aus dem Stand der Technik bekannt. Das überwiegende Wirkprinzip derartiger Türfeststeller basiert dabei darauf, dass eine mit Rastmarken versehene Türhaltestange einerseits schwenkbar an einer Fahrzeugkarosserie und andererseits in dem an der Fahrzeugtür befestigten Haltergehäuse verschiebbar angeordnet ist. Bei einem Verschwenken der Fahrzeugtür gelangt die mit Rastmarken ausgestattete Ober- und/oder Unterseite der Türhaltestange mit einem Rastkörper der Halteeinheit in Eingriff, so dass die Fahrzeugtür in durch die Position der Rastmarken vorgegebenen Öffnungspositionen arretiert wird.

Derartige Türfeststeller weisen einen sehr komplexen Aufbau der Halteeinheit auf, wobei insbesondere eine geeignete Federvorspannung der Rastkörper gewährleistet sein muss, um eine zuverlässige Arretierung einer mit dem Türfeststeller verbundenen Fahrzeugtür zu gewährleisten. Um eine gleichbleibende Bedienbarkeit zu gewährleisten, sowie einer Störung vorzubeugen, ist es ferner erforderlich, für eine ausreichende Schmierung zu sorgen, was wiederum eine regelmäßige Wartung erforderlich macht.

Der Erfindung liegt die Aufgabe zugrunde, einen einfachen und kostengünstig herzustellenden Türfeststeller bereitzustellen, der eine zuverlässige Feststellmöglichkeit einer mit dem Türfeststeller verbundenen Tür ermöglicht.

Die Erfindung löst die Aufgabe durch einen Türfeststeller mit den Merkmalen des Anspruchs 1. Vorteilhafte Weiterbildungen der Erfindung sind in den abhängigen Ansprüchen angegeben.

Kennzeichnend für den erfindungsgemäßen Türfeststeller ist, dass dessen Halteeinheit als Klemmeinheit ausgebildet ist, wobei an einer von einer Klemmfläche der Klemmeinheit beabstandeten Oberfläche eines Türhaltestangengrundkörpers ein Klemmkörper mit einer Kontaktfläche angeordnet ist, die mit der Klemmfläche der Klemmeinheit in Eingriff bringbar ist. Die zur Bedienung einer mittels des erfindungsgemäßen Türfeststellers angelenkten Fahrzeugtür erforderliche Betätigungskraft bestimmt sich dabei über die zwischen der Klemmfläche und der Kontaktfläche bestehende Klemmung, so dass grundsätzlich auf weitere Haltemittel verzichtet werden kann.

Gemäß der Erfindung ist dabei vorgesehen, dass an dem sich längs erstreckenden Türhaltestangengrundkörper in einem vorgegebenen Bereich ein vorzugsweise elastisch ausgebildeter Klemmkörper angeordnet ist. Der Klemmkörper ist dabei derart ausgebildet, dass er über einen in Längsachsenrichtung der Türhaltestange betrachtet vorgegebenen Abschnitt mit seiner Kontaktfläche mit der Klemmfläche der Klemmeinheit in Eingriff bringbar ist. Die Klemmeinheit ist dabei ihrerseits derart in einem Haltergehäuse angeordnet, dass bei einer Bewegung der Türhaltestange durch eine Durchtrittsöffnung des Haltergehäuses die Klemmfläche der Klemmeinheit mit der Kontaktfläche des Klemmkörpers in Kontakt gelangt. Über die Ausgestaltung des Klemmkörpers lässt sich somit in besonders einfacher Weise eine zuverlässige, über eine Klemmung wirkende Arretierung einer mit dem Türfeststeller verbundenen Fahrzeugtür realisieren. Die Position des Klemmkörpers bestimmt dabei den Öffnungswinkel der Fahrzeugtür, in dem durch die Klemmung eine erhöhte Betätigungskraft erforderlich ist.

Je nach gewünschter H altecharakteristik kann der Klemmkörper unterschiedlich ausgestaltet sein, bspw. eine geeignete Elastizität bewirken. Auch ist es möglich, mehrere Klemmkörper im Abstand voneinander an dem Türhaltestangengrundkörper anzuordnen, wodurch sich Bereiche nicht eintretender Klemmung mit Bereichen abwechseln, in denen die Kontaktflächen der Klemmkörper an der Klemmfläche der Klemmeinheit anliegen. Nach einer besonders vorteilhaften Weiterbildung der Erfindung ist jedoch vorgesehen, dass sich der Klemmkörper in Längsachsenrichtung der Türhaltestange erstreckt. Dabei ist es nicht zwangsläufig erforderlich, dass sich der Klemmkörper über die gesamte Länge des Türhaltestangengrundkörpers erstreckt. Vielmehr kann der Klemmkörper auf den Bereich oder die Bereiche der Türhaltestange beschränkt sein, in dem eine Klemmung erwünscht ist. Somit können klemmfreie Bereiche vorgesehen werden, in denen eine Arretierung der Tür unerwünscht ist, wie dies beispielsweise im Bereich um die Schließlage der Tür der Fall sein kann.

Über die Geometrie des Klemmkörpers, aus der sich die Kontaktfläche sowie der Anpressdruck von Klemmfläche und Kontaktfläche aneinander ergibt, kann in einfacher Weise über den Schwenkbereich der Fahrzeugtür eine variierende Haltecharakteristik erzeugt werden. Grundsätzlich ist dabei der Klemmkörper wie auch die Klemmeinheit sowie die Ausrichtung von Kontaktfläche und Klemmfläche beliebig ausgestaltbar. Nach einer besonders vorteilhaften Ausgestaltung der Erfindung ist jedoch vorgesehen, dass der Klemmkörper eine sich in Längsachsenrichtung des Türhaltestangengrundkörpers verändernde Höhe und/oder Breite aufweist.

Unter Höhe wird dabei der Abstand der Kontaktfläche von der Oberfläche des Türhaltestangengrundkörpers und unter der Breite die Erstreckung des Klemmkörpers quer zur Längsachsenrichtung der Türhaltestange verstanden. Über eine variierende Höhe und/oder Breite des Klemmkörpers lässt sich in besonders einfacher Weise die gewünschte Haltecharakteristik einstellen. Über einen beispielsweise von der Oberfläche des Türhaltestangengrundkörpers rampenartig ansteigenden Verlauf des Klemmkörpers kann eine komfortable Bedienung erreicht werden, bei der die erforderliche Betätigungskraft allmählich ansteigt. Überdies kann durch Bereiche, in denen der Klemmkörper eine geringere Breite aufweist, eine geringere Klemmwirkung erzielt werden, sodass in diesen Bereichen eine einfache Verschwenkung einer mit dem Türfeststeller verbundenen Fahrzeugtür möglich ist.

Die Anordnung des Klemmkörpers an der Türhaltestange kann grundsätzlich an beliebiger Stelle des Türhaltestangengrundkörpers erfolgen, sofern gewährleistet ist, dass die Kontaktfläche des Klemmkörpers mit der Klemmfläche der Klemmeinheit im vorbestimmten Bereich in Eingriff gelangt. Nach einer besonders vorteilhaften Ausgestaltung der Erfindung ist vorgesehen, dass der Klemmkörper an einer oder beiden Seitenflächen - bezogen auf die Einbaulage des Türfeststellers am Fahrzeug - des Türhaltestangengrundkörpers angeordnet ist. Diese Ausgestaltung der Erfindung ermöglicht eine kompakte Bauweise des Haltergehäuses und somit eine insgesamt platzsparende Anordnung an der Fahrzeugtür. Insbesondere eine gegenüberliegende Anordnung zweier Klemmkörper an beiden Seitenflächen des Türhaltestangengrundkörpers ermöglicht eine zuverlässige Wirkungsweise der Klemmeinheit, wobei Störungen im besonderen Maße vorgebeugt wird. Zudem kann durch eine beidseitige Anordnung des Klemmkörpers eine größere Gesamtkontaktfläche erzielt werden, sodass auch insgesamt die Türhaltestange besonders platzsparend ausgeführt werden kann.

Grundsätzlich wird bereits über das Zusammenwirken von Kontaktfläche und Klemmfläche sowie die variable Ausgestaltungsmöglichkeit des Klemmkörpers eine zuverlässige Bediencharakteristik des erfindungsgemäßen Türfeststellers erreicht, wobei über den Klemmkörper sowohl Bereiche hoher Lagesicherung der Fahrzeugtür als auch Bereiche festgelegt werden können, in denen eine einfachere Verschwenkbarkeit der Fahrzeugtür gegenüber der Fahrzeugkarosserie möglich ist. Nach einer besonders vorteilhaften Ausgestaltung der Erfindung ist vorgesehen, dass die Türhaltestange eine mit einem Rastkörper der Klemmeinheit in Eingriff bringbare Rastmarke aufweist. Durch diese Ausgestaltung der Erfindung, in der die Klemmeinheit zusätzliche Rastkörper aufweist, wird in ergänzender Weise eine Lagesicherung der Fahrzeugtür in bestimmten Öffnungspositionen erreicht, wobei hierzu in den vorbestimmten Winkelpositionen entsprechende Rastmarken vorgesehen sind.

Nach einer weiteren Ausgestaltung der Erfindung ist ferner vorgesehen, dass an einer Ober-und/oder Unterseite des Türhaltestangengrundkörpers eine sich in Längsachsenrichtung der Türhaltestange erstreckende Erhebung angeordnet ist, die in Richtung auf die Rastkörper vorsteht. Gemäß dieser Ausgestaltung der Erfindung weist der Türhaltestangengrundkörper neben mindestens einem Klemmkörper eine Erhebung auf, an welcher ein ggf. vorhandener Rastkörper entlang gleiten kann, wobei die Erhebung auch mit Rastmarken ausgebildet sein kann. Hierdurch wird in ergänzender Weise eine sichere Verschiebung der Türhaltestange gegenüber dem Haltergehäuse gewährleistet. Die Erhebung ist dabei an einer Seite (Ober- und/oder Unterseite) des Türhaltestangengrundkörpers angeordnet, an der kein Klemmkörper angeordnet ist. Besonders vorteilhafter Weise weist der Türhaltestangengrundkörper an der Ober- und Unterseite jeweils eine Erhebung auf, welche an einem Rastkörper anliegt, wobei eine derartige Ausgestaltung bevorzugt dann gewählt wird, wenn an einer Ober- und Unterseite der Türhaltestange jeweils ein Rastkörper anliegt.

Die Ausgestaltung der Erhebung ist grundsätzlich frei wählbar. Nach einer besonders vorteilhaften Ausgestaltung der Erfindung ist jedoch vorgesehen, dass sich der Querschnitt der Erhebung, in Längsachsenrichtung der Türhaltestange betrachtet, verändert. Demgemäß kann die Höhe und/oder Breite der Erhebung variieren, wodurch über den Kontakt mit einem Rastkörper die Haltecharakteristik in ergänzender Weise über den Schwenkwinkelbereich der Fahrzeugtür variiert werden kann.

Die Ausgestaltung der Türhaltestange ist grundsätzlich frei wählbar. In ihrer einfachsten Ausführungsform ist die Türhaltestange einstückig ausgebildet, sodass der Türhaltestangengrundkörper und der Klemmkörper sowie bevorzugt auch eine gegebenenfalls vorgesehene Erhebung aus einem Element gebildet sind. Denkbar ist auch das Umspritzen eines Metalleinlegers mit einem geeigneten Kunststoff. Nach einer besonders vorteilhaften Ausgestaltung der Erfindung ist jedoch vorgesehen, dass die Erhebung und/oder der Klemmkörper aus einem von dem Türhaltestangengrundkörper abweichenden Material, insbesondere thermoplastischen Kunststoff gebildet sind. Diese Ausgestaltung der Erfindung ermöglicht es, über die Materialwahl in einfacher Weise die gewünschte Haltecharakteristik einzustellen. Ferner kann über die Materialwahl eine besonders gute Verschleißsicherheit erzielt werden.

Ein Ausführungsbeispiel der Erfindung wird nachstehend mit Bezug auf die Zeichnung erläutert. In den Zeichnungen zeigen:
- Fig. 1: eine perspektivische Ansicht eines Türfeststellers mit einem Haltergehäuse und einer Türhaltestange;
- Fig. 2: eine weitere perspektivische Ansicht es Türfeststellers von Figur 1 und
- Fig. 3: eine Draufsicht auf die Türhaltestange des Türfeststellers von Figur 1 im Eingriff mit einer Klemmeinheit.

In Fig. 1 und Fig. 2 ist in einer perspektivischen Darstellung ein Türfeststeller 1 mit einem Haltergehäuse 3 zu Anordnung an einer hier nicht dargestellten Fahrzeugtür sowie einer Türhaltestange 2 zu Anordnung an einer hier nicht dargestellten Fahrzeugkarosserie dargestellt.

Zur Verbindung der Türhaltestange 2 mit der Fahrzeugkarosserie weist diese eine Säulenkonsole 7 auf, die über einen Bolzen 9 gelenkig mit der Türhaltestange 2 verbunden ist, wobei die Türhaltestange 2 hierzu eine Durchtrittsöffnung 8 zur Aufnahme des Bolzens 9 besitzt.

Zur Anordnung des Türfeststellers 1 an der Fahrzeugtür dient das Haltergehäuse 3, welches an einer an der Fahrzeugtür vorgesehen Stelle befestigt wird, sodass bei einem Verschwenken der Fahrzeugtür gegenüber der Fahrzeugkarosserie die Türhaltestange 2 relativ gegenüber dem Haltergehäuse 3 bewegt werden kann, wobei hierbei die Türhaltestange 2 sich innerhalb der Durchtrittsöffnung 10 des Haltergehäuses 3 bewegt. Zur Festlegung eines maximalen Öffnungswinkels der Fahrzeugtür dienen an dem Haltergehäuse angeordnete Dämpfungselemente 6, welche mit einem am Ende der Türhaltestange angeordneten Anschlag 5 in Eingriff bringbar sind.

Die Türhaltestange 2 weist einen Türhaltestangengrundkörper 15 auf, der an seinen Seitenflächen mit jeweils einem elastischen Klemmkörper 13 versehen ist. Der Klemmkörper 13 kann dabei eine - in Längsachsenrichtung der Türhaltestange 2 betrachtet - sich verändernde Höhe (Abstand einer Kontaktfläche 14 zur Oberfläche 18 des Türhaltestangengrundkörpers 15) und Breite aufweisen. Über die durch die Höhe und Breite bestimmte Geometrie der Klemmkörper 13 sowie dessen Elastizität kann die Klemmcharakteristik und damit die Verschwenkbarkeit der Fahrzeugtür gegenüber der Fahrzeugkarosserie bestimmt werden, wobei eine Festlegung der Fahrzeugtür gegenüber der Fahrzeugkarosserie über das Zusammenwirken des Klemmkörpers 13 mit einer in dem Haltegehäuse 3 angeordneten Klemmeinheit 11 realisiert wird.

Die Klemmeinheit 11 ist dabei derart in dem Haltergehäuse 3 angeordnet, dass die Klemmflächen 12 der Klemmeinheit 11 bei einem Verschieben der Türhaltestange 2 durch die Durchtrittsöffnung 10 mit den Kontaktflächen 14 der Klemmkörper 13 in Kontakt gelangen und dadurch die Bewegung der Türhaltestange 2 durch die Durchtrittsöffnung 10 erschweren. In Abhängigkeit von der Größe der Kontaktfläche 14 - bedingt durch die Breite des Klemmkörpers 13 sowie dessen Höhenerstreckung und der sich daraus ergebenden Stärke der Klemmung - kann die Haltecharakteristik des Türfeststellers 1 in einfacher Weise festgelegt werden (vgl. Fig. 3).

Neben den an den Seitenflächen angeordneten Klemmkörpern 13 weist die Türhaltestange 2 ferner an ihrer Ober- und Unterseite jeweils eine Erhebung 16 auf, an der jeweils ein innerhalb der Klemmeinheit 11 angeordneter Rastkörper anliegt. Darüber hinaus weisen die Erhebungen 16 ferner zwei - in Längsachsenrichtung der Türhaltestange 2 betrachtet - im Abstand voneinander angeordnete Rastmarken 4 auf, welche mit den hier nicht dargestellten Rastkörpern innerhalb des Haltekörpers 3 in Eingriff bringbar sind.

### Bezugszeichenliste

- 1: Türfeststeller
- 2: Türhaltestange
- 3: Haltergehäuse
- 4: Rastmarken
- 5: Anschlag
- 6: Dämpfungselement
- 7: Säulenkonsole
- 8: Öffnung
- 9: Bolzen
- 10: Durchtrittsöffnung
- 11: Klemmeinheit
- 12: Klemmfläche
- 13: Klemmkörper
- 14: Kontaktfläche
- 15: Türhaltestangengrundkörper
- 16: Erhebung
- 18: Oberfläche

## Patentansprüche

1. Türsfeststeller für Kraftfahrzeuge mit
- einer Türhaltestange (2)
- einem Haltergehäuse (3) mit einer Durchtrittsöffnung (10) für die Türhaltestange (2) und
- einer in dem Haltegehäuse (3) angeordneten und mit der Türhaltestange (2) in Werkverbindung befindlichen Klemmeinheit (11),
**dadurch gekennzeichnet, dass**
an einer von einer Klemmfläche (12) der Klemmeinheit (11) beabstandeten Oberfläche (18) eines Türhaltestangengrundkörpers (15) ein Klemmkörper (13) mit einer Kontaktfläche (14) angeordnet ist, die mit der Klemmfläche (12) in Eingriff bringbar ist.

2. Türfeststeller nach Anspruch 1, **dadurch gekennzeichnet, dass** sich der Klemmkörper (13) in Längsachsenrichtung des Türhaltestangengrundkörpers (15) erstreckt.

3. Türfeststeller nach Anspruch 1 oder 2, **dadurch gekennzeichnet, dass** der Klemmkörper (13) eine sich in Längsachsenrichtung des Türhaltestangengrundkörpers (15) verändernde Höhe und/oder Breite aufweist.

4. Türfeststeller nach einem der vorherigen Ansprüche, **dadurch gekennzeichnet, dass** der Klemmkörper (13) an einer oder beiden Seitenflächen des Türhaltestangengrundkörpers (15) angeordnet ist.

5. Türfeststeller nach einem der vorherigen Ansprüche, **dadurch gekennzeichnet, dass** die die Türhaltestange (2) eine mit einem Rastkörper der Klemmeinheit (11) in Eingriff bringbare Rastmarke (4) aufweist.

6. Türfeststeller nach einem der vorherigen Ansprüche, **dadurch gekennzeichnet, dass** an einer Ober- und/oder Unterseite des Türhaltestangengrundkörpers (15) eine sich in Längsachsenrichtung der Türhaltestange (2) erstreckende Erhebung (16) angeordnet ist, die in Richtung auf die Rastkörper vorsteht.

7. Türfeststeller nach einem der vorherigen Ansprüche, **dadurch gekennzeichnet, dass** sich der Querschnitt der Erhebungen (16) - in Längsachsenrichtung der Türhaltestange (2) betrachtet - verändert.

8. Türfeststeller nach einem der vorherigen Ansprüche, **dadurch gekennzeichnet, dass** die Erhebungen (16) und/oder der Klemmkörper (13) aus einem separaten Material, insbesondere aus einem thermoplastischen Kunststoff gebildet sind.
